# EUROPÄISCHE PATENTSCHRIFT

(11) **EP 0 838 568 B1**
(45) Veröffentlichungstag und Bekanntmachung des Hinweises auf die Patenterteilung: **10.09.2003**
(21) Anmeldenummer: 97112571.1
(22) Anmeldetag: 22.07.1997
(51) Int. Cl.: E05B 49/00, E05B 19/04

(54) **Flachschlüssel**
Flat key
Clef plate

(30) Priorität: 24.10.1996 DE 19644308
(43) Veröffentlichungstag der Anmeldung: 29.04.1998
(73) Patentinhaber: Keso Salzburg-GmbH, 5020 Salzburg (AT)
(72) Erfinder: Lerchner, Leonhard, 5020 Salzburg (AT); Hainzlmaier, Hermann, 85290 Geisenfeld (DE)
(74) Vertreter: Haft, von Puttkamer, Berngruber, Czybulka

(56) Entgegenhaltungen:
- EP-A- 0 559 158
- DE-A- 3 244 566
- DE-U- 8 911 016

## Beschreibung

Die Erfindung bezieht sich auf einen Flachschlüssel aus Metall mit einem Transponder als Codegeber nach dem Oberbegriff des Anspruchs 1.

Ein derartiger Flachschlüssel ist beispielsweise aus GB-2,273,128 A bekannt. Der Codegeber ist dabei zusammen mit der Ferrit-Antenne in einer Ausnehmung in der Spitze des Schlüsselschaftes vorgesehen. Damit kann ein erheblicher Teil des Schaftes nicht mit Schließvertiefungen für die Zuhaltungen des Schlosses versehen werden.

Ferner ist es bekannt, den Codegeber und die Ferrit-Antenne in einem Kunststoffmantel an den Breitseiten der Schlüsselreide eines Flachschlüssels anzuordnen. Dadurch wird jedoch ein voluminöser, an einem Schlüsselbund dick auftragender Schlüssel gebildet.

Aus der deutschen Patentanmeldung 195 17 728.2 geht ein Wendeflachschlüssel hervor, bei dem zwei Ferrit-Antennen auf den beiden Schmalseiten der Schlüsselreide auf der dem Schlüsselschaft zugewandten Seite der Schlüsselreide angeordnet sind.

Aufgabe der Erfindung ist es, einen Flachschlüssel mit einem Transponder als Codegeber bereitzustellen, der sowohl in seinen Außenabmessungen wie der Festigkeit einem herkömmlichen Flachschlüssel entspricht.

Dies wird erfindungsgemäß mit einem Flachschlüssel erreicht, der in der Schmalseite der Schlüsselreide eine nutförmige Ausnehmung zur Aufnahme des Codegebers, der Ferrit-Spule und der Leitung zur Verbindung der Ferrit-Spule mit dem Codegeber aufweist, wobei die Ferrit-Spule an der dem Schlüsselschaft zugewandten Seite der Schlusselreide angeordnet ist.

Vorteilhafte Ausgestaltungen des erfindungsgemäßen Schlüsseis sind in Unteransprüchen wiedergegeben.

Der erfindungsgemäße Flachschlüssel weist die gleichen Abmessungen, insbesondere die gleiche Dicke, wie ein herkömmlicher Flachschlüssel (ohne Codegeber) für Zylinderschlos-ser auf. Er trägt damit beispielsweise an einem Schlüsselbund nicht mehr auf als ein normaler Flachschlüssel. Durch die gleiche äußere Form, das gleiche Aussehen und die gleichen Abmessungen wie ein normaler Flachschlüssel fällt zudem nicht auf, daß es sich bei dem erfindungsgemäßen Flachschlüssel um einen Schlüssel mit einem Codegeber handelt.

Zur Betätigung eines Zylinderschlosses wird der erfindungsgemäße Schlüssel in gleicher Weise wie ein herkömmlicher Flachschlüssel ohne Codegeber gehandhabt.

In der nutförmigen Ausnehmung in der Schmalseite der Schlüsselreide wird erfindungsgemäß vorzugsweise ein Träger eingelegt, der den Codegeber, die Ferrit-Spule und die Leitung zur Verbindung des Codegebers mit der Ferrit-Spule aufweist. Der eingelegte Träger wird in die Ausnehmung mit einem Klebstoff geklebt oder darin mit einer Masse vergossen.

Der Codegeber oder Datenträger des erfindungsgemäßen Schlüssels weist vorzugsweise einen Schreib/Lese-Speicher auf. Der Codegeber kann auf einer mit der Ferrit-Antenne verbundenen Leiterplatte angeordnet sein.

Der erfindungsgemäße Schlüssel ist vorzugsweise für ein Zylinderschloß bestimmt, dessen im Zylindergehäuse gelagerte Zylinderkern mit einem Schlüsselkanal versehen ist, der mechanische Zuhaltungen zum Sperren bzw. Freigeben des Zylinders, einen im Zylindergehäuse angeordneten Aktuator zum Verschieben eines den Zylinderkern sperrenden bzw. freigebenden Sperrorgans und eine Energieversorgungseinheit aufweist, wobei vorzugsweise im Zylindergehäuse ein durch eine Transponder-Leseeinrichtung gebildeter Codeauswerter vorgesehen ist, der den Aktuator steuert und wobei das Sperrorgan in wenigstens eine am Umfang des Zylinderkerns im Abstand von dem Schlüsselkanal angeordnete Ausnehmung in dem Axialbereich des Zylinderkerns eingreift, der mit den mechanischen Zuhaltungen versehen ist. Ein solches Zylinderschloß geht aus der deutschen Patentanmeldung 195 17 728.2 hervor.

Die Transponder-Leseeinrichtung weist dabei eine Ferrit-Antenne auf, deren freies Ende bis zur Stirnseite des Zylindergehäuses reicht. Die Ferrit-Antenne ist dabei vorzugsweise als mit ihrer Öffnung nach außen gerichtete Topfspule ausgebildet, wobei der Topf aus Gründen der Manipulationssicherheit mit einer Metallplatte an der Stirnseite des Zylinderschlosses abgedeckt ist.

Der erfindungsgemäße Schlüssel ist vorzugsweise als Wendeschlüssel ausgebildet. Dazu erstreckt sich die nutförmige Ausnehmung von einer Schmalseite des Schlüsselschaftes um die gesamte Schmalseite der Schlüsselreide zur anderen Schmalseite des Schlüsselschaftes, wobei in der nutförmigen Ausnehmung auf beiden Schmalseiten der Schlüsselreide je eine mit dem Codegeber über eine Leitung verbundene Ferrit-Spule vorgesehen ist. Damit liegt bei in das Zylinderschloß eingestecktem Schlüssel stets eine der beiden Ferrit-Spulen des Schlüssels der Ferrit-Spule der Transponder-Leseeinrichtung des Zylinderschlosses gegenuber.

Jedoch kann auch ein nicht als Wendeschlussel ausgebildeter erfindungsgemäßer Flachschlüssel zur Erhöhung der Energieaufnahme mit zwei Ferrit-Spulen versehen sein.

Der erfindungsgemäße Flachschlüssel ist zwar in erster Linie für ein Zylinderschloß mit einem Aktuator bestimmt, wie oben beschrieben, er kann jedoch auch unabhängig von einem Zylinderschloß als Datenträger benutzt werden, also für beliebige andere Einrichtungen, die eine Transponder-Leseund/oder Schreibeinrichtung aufweisen, beispielsweise Zutrittskontrolleinrichtungen mit einer Transponder-Leseeinrichtung oder als Datenträger für Kontrolleinrichtungen zur Berechtigung von Leistungen.

Dadurch, daß er sich in der nutförmigen Ausnehmung in der Schmalseite der Schlüsselreide befindet, ist der Datenträger oder Codegeber auf drei Seiten von Metall umschlossen. Dadurch wird der Codegeber mechanisch geschützt. Auch weist der erfindungsgemäße Schlüssel damit keine angespritzten Kunststoffteile auf, die abbrechen können. Er besitzt also eine hohe mechanische Festigkeit und, da er, abgesehen von der Nut in der Schmalseite, ganz aus Metall besteht, nützt er sich weder ab, noch wird er verkratzt.

Nachstehend ist eine Ausführungsform des erfindungsgemäßen Flachschlüssels in der Zeichnung näher erläutert.

Darin zeigen:
- Fig. 1: einen Längsschnitt durch einen Metallwendeflachschlüssel mit einer nutförmigen Ausnehmung in der Schmalseite der Schlüsselreide, wobei der Schlusselschaft nur teilweise wiedergegeben ist;
- Fig. 2: eine Draufsicht auf ein in die nutförmige Ausnehmung des Schlüssels nach Fig. 1 einlegbares Modul;
- Fig. 3: einen Längsschnitt durch den Schlüssel nach dem Einlegen des Moduls nach Fig. 2 in die nutförmige Ausnehmung; und
- Fig. 4: einen Querschnitt durch den Schlüssel entlang der Linie IV-IV in Fig. 3.

Gemäß Fig. 1 ist in der Schlüsselreide 1 eines herkömmlichen Wendeflachschlüssels 2 aus Metall eine nutförmige Ausnehmung 3 eingefräst, die sich von der einen, oberen Schmalseite 4 des Schlüsselschaftes 5 um die gesamte Schmalseite, also die obere Schmalseite 6, die vom Schlüsselschaft 5 abgewandte Schmalseite 7 und die untere Schmalseite 8 der Schlüsselreide 1 zur anderen, also der unteren Schmalseite 9 des Schlüsselschaftes 5 erstreckt.

Der Schlüssel 2 ist dabei für ein Zylinderschloß mit einem Panzergehäuse bestimmt. Auf der dem Schlüsselschaft 5 zugewandten Seite der Schlüsselreide 1 ist daher eine Verbreiterung 10 vorgesehen, die bei in das Zylinderschloß gestecktem Schlüssel 2 in einem Schlitz in einer Scheibe angeordnet ist, die im Panzergehäuse drehbar gelagert ist.

Die nutförmige Ausnehmung 3 erstreckt sich durch den Bereich der Verbreiterung 10. Sie weist ferner durch eine entsprechende Konturausfrasung konkave Einbuchtungen 11 und 12 an der oberen und der unteren Schmalseite 6 und 8 der Schlüsselreide 1 auf, wobei sich die Einbuchtungen 11, 12 zum Schaft 5 hin öffnen. Die eine, in Fig. 1 obere Einbuchtung 11 kann auch entfallen.

In die nutförmige Ausnehmung 3 der Schlüsselreide 1 nach Fig. 1 wird das in Fig. 2 dargestellte Modul eingelegt, das einen bügelförmigen Träger 13 aufweist, der entsprechend der nutförmigen Ausnehmung 3 aus einem oberen Abschnitt 14, einem mittleren Abschnitt 15 und einem unteren Abschnitt 16 besteht. Der Außenrand 17 des Trägers 13 entspricht der Außenkontur der Schlüsselreide 1, sein Innenrand 18 der Kontur des Bodens 19 (Fig. 4) der Nut 3 in der Schmalseite der Reide 1. Der Modul mit dem Träger 13 ist mit einem Chip oder Datenträger 20 bestückt, der den Codegeber oder Transponder des Schlüssels 2 bildet, ferner mit den beiden Ferrit-Spulen 21, 22 und den Leitungen 23, 24, die die Ferrit-Spulen 21, 22 mit dem Codegeber 20 verbinden.

Der Codegeber 20 ist dabei in einer Tasche 25 zwischen dem Außenrand 17 und dem Innenrand 18 des Trägers 13 vorgesehen, während die Ferrit-Spulen 21, 22 in Längsausnehmungen 26, 27 an den beiden Enden des bügelförmigen Trägers 13 angeordnet sind.

Die eine Leitung 24 erstreckt sich von dem Chip 20 in der Tasche 25 direkt zur Ferrit-Spule 22, während die andere Leitung 23 zur Ferrit-Spule 21 auf der anderen Seite der Reide 1 in einer Nut 28 im oberen Abschnitt 14, dem mittleren Abschnitt 15 und dem unteren Abschnitt 16 des Trägers 13 verläuft. Der Träger 13 ist gemäß Fig. 2 zur Schlüssellängsachse symmetrisch ausgebildet. Die obere Tasche 25' kann jedoch auch entfallen.

Der Träger 13 ist einteilig ausgebildet und besteht vorzugsweise aus Kunststoff. Der Codegeber 20 kann auf einer Leiterplatte angeordnet sein, die in der Tasche 25, der Nut 28 und der Tasche 25' angeordnet und an die beiden Ferrit-Spulen 21, 22 angeschlossen ist.

Das Modul, also der mit dem Codegeber 20, den Leitungen 23, 24 bzw. der Leiterplatte und den Ferrit-Spulen 21, 22 bestuckte Träger 13 wird in die nutförmige Ausnehmung 3 in der Schmalseite der Reide 1 eingelegt.

Da der Außenrand 17 des Trägers 13 gemäß Fig. 4 die gleiche Breite wie die Breite der nutförmigen Ausnehmung 3 aufweist, dichtet er den Träger 13 nach außen ab.

Der Schlüssel 2 kann als Wendeflachschlüssel für ein Zylinderschloß ausgebildet sein, das in Fig. 3 mit 29 bezeichnet ist. das Zylinderschloß kann dabei entsprechend der deutschen Patentanmeldung 195 17 728.2 ausgebildet sein. Das heißt, in einem Zylindergehäuse ist ein Zylinderkern drehbar gelagert, dessen Schlüsselkanal mit mechanischen Zuhaltungen zum Sperren bzw. Freigeben des Zylinderkerns versehen ist.

In dem Zylindergehäuse ist ein Aktuator zum Verschieben eines den Zylinderkern sperrenden bzw. freigebenden Sperrorgans vorgesehen. Ferner ist in dem Zylindergehäuse ein elektronischer Codeauswerter angeordnet, welcher den Aktuator steuert. Der elektronische Codeauswerter wird durch eine Transponder-Leseeinrichtung 30 gebildet, die eine Ferrit-Antenne 31 aufweist.

Wie in Fig. 3 angedeutet, ist die Ferrit-Antenne 31 als Topf-Antenne ausgebildet, welche mit einer Platte 32 an der Stirnseite des Zylindergehäuses abgedeckt ist.

Bei dem erfindungsgemaßen Schlüssel 2 kann der gesamte Schaft 5 mit Schließvertiefungen für die Zuhaltungen des Zylinderschlosses 29 versehen sein.

Da er lediglich die nutförmige Ausnehmung 3 in der Reide 1 aufweist, kann der erfindungsgemaße Schlüssel 2 im wesentlichen die gleichen Torsionskräfte wie ein herkömmlicher Flachschlüssel (ohne Codegeber) aufnehmen.

Bei Flachschlüsseln ist es üblich, daß bei einer vorgegebenen hohen Torsionskraft von im allgemeinen 10 Nm der Schaft 5 an der Reide 1, also bei 32 bricht, um ein gewaltsames Öffnen oder Zerstören des Zylinderschlosses 29 zu verhindern. Mit dem erfindungsgemäßen Schlüssel 2 kann eine solche vorgegebene hohe Torsionskraft ohne weiteres eingestellt werden.

Zudem erstrecken sich beim Drehen des Schlüssels 2 die Kräfte beiderseits der Schlüsselachse. Da der Kunststoffträger 13 relativ große Verwindungungen unbeschadet aufnehmen kann, bleibt der Schlüssel 2 auch dann voll funktionsfähig, wenn die Reide 1 gegenüber dem Schaft 5 durch Drehung verbogen werden sollte.

## Patentansprüche

1. Flachschlüssel mit einer Ausnehmung in der Schlusselreide zur Aufnahme eines Transponders als Codegeber, wenigstens einer Ferrit-Spule als Antenne und einer Leitung zur Verbindung der Ferrit-Spule mit dem Codegeber, wobei die Ferrit-Spule an der dem Schlüsselschaft zugewandten Seite der Ausnehmung angeordnet ist, **dadurch gekennzeichnet, daß** die Ausnehmung in dem als Wendeschlüssel ausgebildeten und einschließlich der Schlüsselreide (1) aus Metall bestehenden Flachschlüssel durch eine nutförmige Ausnehmung (3) gebildet wird, die sich von der einen Schmalseite (4) des Schlüsselschaftes (5) um die gesamte Schmalseite (6, 7, 8) der Schlüsselreide (1) zur anderen Schmalseite (9) des Schlüsselschaftes (5) erstreckt und in der nutförmigen Ausnehmung (3) auf beiden Schmalseiten (4, 9) des Schlüsselschaftes (5) je eine mit dem Codegeber (20) über eine Leitung (23, 24) verbundene Ferrit-Spule (21, 22) vorgesehen ist, so daß der Codegeber (20), die Ferrit-Spulen (21, 22) und die Leitungen (23, 24), die die Ferrit-Spulen (21, 22) mit dem Codegeber (20) verbinden, in der nutförmigen Ausnehmung (3) auf drei Seiten mit Metall umschlossen sind.

2. Flachschlüssel nach Anspruch 1, **dadurch gekennzeichnet, daß** die nutförmige Ausnehmung (3) eine Einbuchtung (12) zur Aufnahme des Codegebers (20) aufweist.

3. Flachschlüssel nach Anspruch 2, **dadurch gekennzeichnet, daß** die Einbuchtung (12) auf der dem Schlüsselschaft (5) zugewandten Seite der Schlüsselreide (1) vorgesehen ist.

4. Flachschlüssel nach einem der vorstehenden Anspruche, **dadurch gekennzeichnet, daß** ein in die nutförmige Ausnehmung (3) einsetzbarer Trager (13) zur Aufnahme des Codegebers (20), der Ferrit-Spule (21, 22) und der Leitung (23, 24) vorgesehen ist.

5. Flachschlüssel nach Anspruch 4, **dadurch gekennzeichnet, daß** der Träger (13) einen Außenrand (17) mit einer der Breite der nutförmigen Ausnehmung (3) entsprechenden Breite besitzt.

6. Flachschlüssel nach Anspruch 5, **dadurch gekennzeichnet, daß** die Kontur des Außenrandes (17) des Trägers (13) der Außenkontur der Schlüsselreide (1) in dem Bereich der nutförmigen Ausnehmung (3) entspricht.

7. Flachschlüssel nach einem der Ansprüche 4 bis 6, **dadurch gekennzeichnet, daß** die Kontur des Innenrandes (18) des Trägers (13) der Kontur des Bodens (19) der nutförmigen Ausnehmung (3) entspricht.

8. Flachschlüssel nach einem der Ansprüche 4 bis 7, **dadurch gekennzeichnet, daß** der Träger (13) eine Tasche (25) zur Aufnahme des Codegebers (20) und eine Aussparung (26, 27) zur Aufnahme der Ferrit-Spule (21, 22) aufweist.

9. Flachschlüssel nach einem der vorstehenden Ansprüche, **dadurch gekennzeichnet, daß** der Codegeber (20) auf einer mit der Ferrit-Spule (21, 22) verbundenen Leiterplatte angeordnet ist.

## Claims

1. A flat key having a recess in the bow for receiving a transponder as a code transmitter, at least one ferrite coil as an antenna and a line connecting the ferrite coil with the code transmitter, the ferrite coil being disposed on the side of the recess facing the shaft, **characterized in that** the recess is formed, in the flat key formed as a reversible key and made of metal including the bow (1), by a groove-shaped recess (3) which extends from one narrow side (4) of the shaft (5) around the total narrow side (6, 7, 8) of the bow (1) to the other narrow side (9) of the shaft (5), and one ferrite coil (21, 22) connected with the code transmitter (20) via a line (23, 24) is provided on each narrow side (4, 9) of the shaft (5) in the groove-shaped recess (3) so that the code transmitter (20), the ferrite coils (21, 22) and the lines (23, 24) connecting the ferrite coils (21, 22) with the code transmitter (20) are enclosed by metal on three sides in the groove-shaped recess (3).

2. The flat key of claim 1, **characterized in that** the groove-shaped recess (3) has an indentation (12) for receiving the code transmitter (20).

3. The flat key of claim 2, **characterized in that** the indentation (12) is provided on the side of the bow (1) facing the shaft (5).

4. The flat key of any of the above claims, **characterized in that** a carrier (13) insertable into the groove-shaped recess (3) is provided for receiving the code transmitter (20), the ferrite coil (21, 22) and the line (23, 24).

5. The flat key of claim 4, **characterized in that** the carrier (13) has an outside edge (17) with a width corresponding to the width of the groove-shaped recess (3).

6. The flat key of claim 5, **characterized in that** the contour of the outside edge (17) of the carrier (13) corresponds to the outside contour of the bow (1) in the area of the groove-shaped recess (3).

7. The flat key of any of claims 4 to 6, **characterized in that** the contour of the inside edge (18) of the carrier (13) corresponds to the contour of the bottom (19) of the groove-shaped recess (3).

8. The flat key of any of claims 4 to 7, **characterized in that** the carrier (13) has a pocket (25) for receiving the code transmitter (20) and a gap (26, 27) for receiving the ferrite coil (21, 22).

9. The flat key of any of the above claims, **characterized in that** the code transmitter (20) is disposed on a circuit board connected with the ferrite coil (21, 22).

## Revendications

1. Clef plate comportant un évidement dans l'anneau de clef, destiné à recevoir un transpondeur servant d'émetteur de code, au moins une bobine de ferrite servant d'antenne et une ligne pour relier la bobine de ferrite à l'émetteur de code, la bobine de ferrite étant agencée sur le côté de l'évidement tourné vers la tige de clef, **caractérisée en ce que** l'évidement dans la clef plate réalisée sous forme de clef réversible et constituée en métal y compris l'anneau de clef (1), est formé par un évidement (3) en forme de gorge qui s'étend depuis l'un des côtés étroits (4) de la tige de clef (5) autour de tout le côté étroit (6, 7, 8) de l'anneau de clef (1) vers l'autre côté étroit (9) de la tige de clef (5) et **en ce que** dans l'évidement (3) en forme de gorge est prévue, sur chacun des deux côtés étroits (4, 9) de la tige de clef (5), une bobine de ferrite (21, 22) reliée à l'émetteur de code (20) via une ligne (23, 24), de sorte que l'émetteur de code (20), les bobines de ferrite (21, 22) et les conduites (23,24), qui relient les bobines de ferrite (21, 22) à l'émetteur de code (20), sont entourés de métal sur trois côtés dans l'évidement (3) en forme de gorge.

2. Clef plate selon la revendication 1, **caractérisée en ce que** l'évidement (3) en forme de gorge présente un creux (12) pour recevoir l'émetteur de code (20).

3. Clef plate selon la revendication 2, **caractérisée en ce que** le creux (12) est prévu sur le côté de l'anneau de clef (1) qui est tourné vers la tige de clef (5).

4. Clef plate selon l'une des revendications précédentes, **caractérisée en ce qu'**un support (13), qui peut être mis en place dans l'évidement (3) en forme de gorge, est prévu pour recevoir l'émetteur de code (20), la bobine de ferrite (21, 22) et la ligne (23, 24).

5. Clef plate selon la revendication 4, **caractérisée en ce que** le support (13) possède un bord extérieur (17) avec une largeur correspondant à la largeur de l'évidement (3) en forme de gorge.

6. Clef plate selon la revendication 5, **caractérisée en ce que** le contour du bord extérieur (17) du support (13) correspond au contour extérieur de l'anneau de clef (1) dans la région de l'évidement (3) en forme de gorge.

7. Clef plate selon l'une des revendications 4 à 6, **caractérisée en ce que** le contour du bord intérieur (18) du support (13) correspond au contour du fond (19) de l'évidement (3) en forme de gorge.

8. Clef plate selon l'une des revendications 4 à 7, **caractérisée en ce que** le support (13) présente une poche (25), pour recevoir l'émetteur de code (20), et un dégagement (26, 27) pour recevoir la bobine de ferrite (21, 22).

9. Clef plate selon l'une des revendications précédentes, **caractérisée en ce que** l'émetteur de code (20) est agencé sur une plaque de circuits imprimés reliée à la bobine de ferrite (21, 22).
